# EUROPÄISCHE PATENTSCHRIFT

(11) **EP 1 076 218 B1**
(45) Veröffentlichungstag und Bekanntmachung des Hinweises auf die Patenterteilung: **25.02.2004**
(21) Anmeldenummer: 00115264.4
(22) Anmeldetag: 14.07.2000
(51) Int. Cl.: F26B 23/02, F26B 21/02

(54) **Trockner für eine Lackieranlage**
Dryer for a painting installation
Séchoir pour une installation de peinture

(30) Priorität: 11.08.1999 DE 19937901
(43) Veröffentlichungstag der Anmeldung: 14.02.2001
(73) Patentinhaber: EISENMANN MASCHINENBAU KG (Komplementär: EISENMANN-Stiftung), 71032 Böblingen (DE)
(72) Erfinder: Sonner, Harals, 71065 Sindelfingen (DE)
(74) Vertreter: Ostertag, Ulrich, Dr.

(56) Entgegenhaltungen:
- EP-A- 0 772 010
- EP-A- 0 803 296
- WO-A-80/00183
- DE-A- 2 454 091
- DE-A- 4 418 342
- DE-A- 19 735 322
- JP-A- 57 084 976
- US-A- 4 092 100
- US-A- 4 656 758
- US-A- 4 662 840

## Beschreibung

Die Erfindung betrifft einen Trockner für eine Lackieranlage nach dem Oberbegriff des Anspruches 1.

Bei bestimmten, vom Markt her bekannten Trocknern ist jedem Trocknerabschnitt ein gesondertes Heizaggregat zugeordnet. Jedes derartige Heizaggregat erzeugt seinen eigenen, erhitzten Primärgasstrom, der ins Innere des Trocknergehäuses geleitet und dort durch einen Wärmetauscher geführt wird, der seinerseits in Wärmekontakt mit der umgewälzten Luft steht. Diese Bauweise ist außerordentlich teuer, da eine Vielzahl von Heizaggregaten und Wärmetauschern benötigt wird.

Bei dem in der EP-A-0 706 021 beschriebenen Trockner wird die von einem zentralen Heizaggregat erzeugte heiße Primärgasströmung durch eine im Inneren des Trocknergehäuses befindliche doppelwandige Leitung geführt. Je nach Stellung von abschnittsweise vorgesehenen Regulierklappen wird das heiße Primärgas innerhalb des inneren Rohres durch den jeweiligen Trocknerabschnitt geführt und steht dadurch als Wärmequelle für die umgewälzte Luft nicht zur Verfügung, oder es passiert den Zwischenraum zwischen dem inneren und dem äußeren Rohr, welches als Wärmetauscherfläche für die in dem fraglichen Abschnitt umgewälzte Luft dient. Auch diese Bauweise ist aufwendig, reinigungs- und wartungsunfreundlich und nimmt durch die innerhalb des Trocknergehäuses geführte Leitung für das heiße Primärgas viel Platz weg. Bei einer Leckage des Primärgasrohres kann Primärgas in die Trocknerumluft gelangen, was Lackstörungen verursachen kann. Zudem lassen sich Wärmestrahlung und Konvektion nicht unabhängig voneinander einstellen.

Ein Trockner der eingangs genannten Art ist aus der US 40 92 100A bekannt. Hier ist in jeden Trocknerabschnitt über eine einzige Regulierklappe nur heiße Luft einführbar. Dabei kann die Luftmenge, die in die verschiedenen Trocknerabschnitte eingebracht wird, stark schwanken. Dies führt nicht zu einer optimalen Effizienz des Trocknungsvorganges.

Die US 46 840 A beschreibt einen mehrere Abschnitte umfassenden Brennofen, bei dem Sorge dafür getragen werden muß, daß in der Ofenatmosphäre der untere Flammpunkt nicht erreicht wird. Hierzu wird in die einzelnen Abschnitte über parallel liegende Regulierklappen sowohl Heiß- als auch Kaltluft eingebracht. Die Regulierklappen werden dabei gleichsinnig so gesteuert, daß die Temperatur des Luftgemischs konstant bleibt.

Aufgabe der vorliegenden Erfindung ist es, einen Trockner der eingangs genannten Art derart auszugestalten, daß er preiswert herzustellen, wartungsfreundlich und trocknungseffizient ist.

Diese Aufgabe wird mit den im Patentanspruch 1 angegebenen Merkmalen gelöst.

Erfindungsgeäß wird also die im Stande der Technik vorgezeichnete Präferenz für eine möglichst konstante Temperatur zugunsten einer möglichst konstanten Luftmenge zumindest in einigen Trocknerabschnitten aufgegeben. Hierdurch läßt sich der Wirkungsgrad des Trockenvorganges deutlich steigern.

Bei einer vorteilhafen Ausführungsform der Erfindung ist das Heizaggregat eine regenerative thermische Nachverbrennungsvorrichtung, welcher die lösemittelhaltige Abluft aus dem Trocknergehäuse zugeführt wird. Auf diese Weise wird - in an und für sich bekannter Weise - das in die Umwälzluft übergetretene Lösemittel entsorgt und gleichzeitig zumindest ein Teil des Energiebedarfes gedeckt, der zum Trocknen benötigt wird.

Alternativ kann jedoch das Heizaggregat auch ein Gasbrenner oder ein Dampferzeuger sein.

Weitere vorteilhafte Ausgestaltungen der Erfindung sind in den Ansprüchen 5 und 6 angegeben.

Ein Ausführungsbeispiel der Erfindung wird nachfolgend anhand der Zeichnung näher erläutert; die einzige Figur zeigt schematisch einen Trockner für eine Lackieranlage.

Der in der Zeichnung dargestellte Trockner umfaßt als Hauptkomponenten ein Trocknergehäuse bzw. einen Trocknertunnel 1, der in der Zeichnung im vertikalen Schnitt angedeutet ist, eine thermische Nachverbrennungseinrichtung 2 als primäres zentrales Heizaggregat sowie einen Frischluft-Wärmetauscher 3.

Der thermischen Nachverbrennungsvorrichtung 2 werden über die Leitung 4 Druckluft zur Kühlung von Meß- und Regelsystemen und über die Leitung 5 Erdgas zugeführt. Ein Gebläse 36 saugt über eine Leitung 35 die lösemittelhaltige Abluft aus dem Trocknertunnel 1 ab und drückt diese in die Nachverbrennungseinrichtung 2. Die so entstehende Mischung wird im Inneren der Nachverbrennungseinrichtung 2 verbrannt. Die Verbrennungsgase strömen über eine Leitung 6 zur Wärmetauscherschlange des Frischluft-Wärmetauschers 3 und von dort zu einem Kamin 7. Die Verbrennungsgase können alternativ - je nach Stellung der Stellklappen 8, 9 - direkt dem Kamin 7 zugeleitet werden.

Die durch die Wärmetauscherschlange des Frischluft-Wärmetauschers 3 geführten Verbrennungsgase erwärmen Frischluft, die von einem Gebläse 10 von der Außenatmosphäre angesaugt wird. Über einen Druckregler 50, der für einen konstanten Volumendurchsatz sorgt, gelangt ein Teil der Frischluft zum Frischluft-Wärmetauscher 3. Sie wird nach ihrer Erwärmung einer Verteilerleitung 11 zugeführt. Die Verteilerleitung 11 erstreckt sich beim dargestellten Ausführungsbeispiel außerhalb des Trocknertunnels 1, beispielsweise auf dessen Oberseite, kann aber alternativ auch innerhalb des Gehäuses des Trocknertunnels 1 untergebracht werden.

Über Zweigleitungen 13, 14, 15, 16, die von der Verteilerleitung 11 ausgehen und in denen jeweils eine Regulierklappe 19, 20, 21, 22 liegt, gelangt die erhitzte Frischluft in vier Abschnitte 30, 31, 32, 33 im Inneren des Trocknertunnels 1.

Ein weiterer Teil der vom Gebläse 10 angesaugten und vom Druckregler 50 auf Volumenkonstanz gebrachten Frischluft wird einer zweiten Verteilerleitung 51 zugeführt. Diese Frischluft wird vor dem Frischluft-Wärmetauscher 3 abgezweigt, ist also nicht erhitzt. Zweigleitungen 52, 53 leiten diese kühle Frischluft über Regulierklappen 54, 55 in die Trocknerabschnitte 32, 33. Die Regulierklappen 54, 55 werden gegensinnig zu den parallel liegenden, die Zufuhr von heißer Frischluft regelnden Regulierklappen so gesteuert, daß der gesamte Luftdurchsatz durch zwei parallele, in einen bestimmten Trocnerabschnitt 32, 33 führende Regulierklappen 21, 54 und 22, 55 konstant ist.

Die zu trocknenden, frisch lackierten Gegenstände bewegen sich, in der Zeichnung von rechts kommend, durch eine Einlaßöffnung 35 ins Innere des Trocknertunnels 1 und dort zunächst in eine Einlaufschleuse 34, in der sie nicht nur vorgewärmt sondern auch auf ein höheres Niveau angehoben werden. Sie werden dann in der Zeichnung von rechts nach links durch den Trocknertunnel 1 bewegt und durchlaufen dabei vier Trocknerabschnitte 33, 32, 31 und 30. Über eine Auslaufschleuse 28, in der die Gegenstände wieder abgesenkt werden, und eine Auslaßöffnung 29 verlassen die getrockneten Gegenstände den Trocknertunnel 1.

Die Temperierung sowohl der Einlaufschleuse 34 als auch der Auslaufschleuse 29 erfolgt von dem jeweils benachbarten Trocknerabschnitt 33 bzw. 30 her über Leitungen 56, 57. Die Einstellung der Temperatur in den Trocknerabschnitten 30, 31, 32, 33 geschieht mit einer Luftumwälzung, wie nachfolgend näher beschrieben wird.

In den beiden zuletzt durchlaufenen Trocknerabschnitten 30, 31 geschieht folgendes: Die über die Zweigleitungen 13, 14 und durch die Regulierklappen 19, 20 ins Innere der Trocknerabschnitte 30, 31 eingeführte heiße Frischluft wird der Saugseite jeweils zweier Ventilatoren 40, 41 bzw. 60, 61 zugeführt. Diese dienen als Umluftventilatoren und geben die erhitzte Frischluft über ein Filter 38 bzw. 68 an den zu trocknenden Gegenstand ab. Die mit Lösemittel angereicherte Luft wird im Bodenbereich des Trocknertunnels 1 angesaugt und über eine Rezirkulationsleitung 34 bzw. 69 zur Saugseite der Ventilatoren 40, 41 bzw. 60, 61 zurückgeführt.

Im Bereich der Trocknerabschnitte 30, 31 an geeigneter Stelle angeordnete Temperatursensoren überwachen die dortige Temperatur. Sinkt der Wert dieser Temperatur unter einen voreingestellten Wert ab, beaufschlagt eine Regelelektronik den Stellmotor der entsprechenden Regulierklappe 19 bzw. 20 und öffnet diese (weiter), so daß (mehr) erhitzte Frischluft von den Ventilatoren 40, 41 bzw. 60, 61 angesaugt und in den über die Rezirkulationsleitung 34, bzw. 69 strömenden Umluftkreislauf eingeführt werden kann. Stellt im umgekehrten Falle der Temperatursensor eine zu hohe Temperatur fest, wird über denselben Regelkreis die jeweilige Regulierklappe 19 bzw. 20 in der Zweigleitung 13 bzw. 14 (weiter) geschlossen, so daß keine erhitzte Frischluft oder weniger erhitzte Frischluft in den Umluftkreislauf gelangen kann.

Bei dem dargestellten Ausführungsbeispiel wird den zu trocknenden Gegenständen in den zuletzt durchlaufenen Trocknerabschnitten 30, 31 die zirkulierte Luft jeweils über die Filter 38, 68 zugeführt, während in den zuerst durchlaufenen Trocknerabschnitten 32 und 33 die Umluft über Düsen 90, 91 gegen die zu trocknenden Gegenstände gerichtet wird. In den letztgenannten Trocknerabschnitten 32, 33 findet die Einstellung der jeweiligen Soll-Temperaturen, soweit die Regelung der Zufuhr der erhitzten Frischluft über die Zweigleitungen 15, 16 und die Regulierklappen 21 und 22 betroffen ist, in derselben Weise statt, wie dies oben für die Trocknerabschnitte 30, 31 beschrieben wurde. Der einzige Unterschied ist, daß durch Beimengung einer entsprechenden Menge kühler Frischluft über die Zweigleitungen 52 und 53 sowie über die Regulierklappen 54, 55 die gesamte in die Trocknerabschnitte 32, 33 eingeleiteten Frischluft konstant gehalten wird. Sinn dieser Maßnahme ist es, den gesamten "Lufthaushalt" des Trockners auch dann aufrechterhalten zu können, wenn der Bedarf an Wärmezufuhr in den Trockner stark schwankt. Da ein starkes Schwanken der zugeführten Wärme normalerweise nur in den der Einlaufschleuse 34 benachbarten Trocknerabschnitten 32, 33 zu erwarten ist, genügt es, die Beimengung kühler Frischluft nur in diesen Trocknerabschnitten 32,33 vorzunehmen.

## Patentansprüche

1. Trockner für eine Lackieranlage mit
a) einem Trocknergehäuse (1);
b) einer Mehrzahl von Trocknerabschnitten (30,31,32,33) innerhalb des Trocknergehäuses, in denen jeweils Luft mit Hilfe mindestens eines Ventilators (30) umwälzbar ist;
c) für die Mehrzahl von Trocknerabschnitten einem gemeinsamen Heizaggregat (2), welches eine heiße Primärgasströmung erzeugt;
d) einem dem Heizaggregat nachgeschalteten gemeinsamen Frischluft-Wärmetauscher über welchem die in den Trocknerabschnitten zirkulierence Luft von dem Primärgas erhitzt wird;
e) die Temperatur der in den verschiedenen Trocknerabschnitten zirkulierenden Luft individuell einstellbar ist;
f) der von dem Frischluft-Wärmetauscher (3) erzeugte heiße Frischluftstrom über eine Verteilerleitung und eine entsprechende Mehrzahl von Zweigleitungen in die verschiedenen Trocknerabschnitte einführbar ist;
wobei
g) in jeder Zweigleitung eine einstellbare Regulierklappe angeordnet ist,
**dadurch gekennzeichnet, dass**
mindestens einer Regulierklappe (21, 22), über welche in einen Trocknerabschnitt (32, 33) heiße Frischluft einführbar ist, eine Regulierklappe (54, 55) parallel geschaltet ist, über welche kühle Frischluft in den jeweiligen Trocknerabschnitt (32, 33) einführbar ist und die so gegensinnig gesteuert ist, daß die gesamte Luftmenge, welche die parallel geschalteten Regulierklappen (21, 22, 54, 55) durchströmt, konstant bleibt.

2. Trockner nach Anspruch 1, **dadurch gekennzeichnet,**
**dass** das Heizaggregat (2) eine regenerative thermische Nachverbrennungsvorrichtung ist, welcher die überschüssige, lösemittelhaltige Luft aus dem Trocknergehäuse (1) zugeführt wird.

3. Trockner nach Anspruch 1, **dadurch gekennzeichnet,**
**dass** das Heizaggregat ein Gasbrenner ist.

4. Trockner nach Anspruch 1, **dadurch gekennzeichnet, dass** das Heizaggregat ein Dampferzeuger ist.

5. Trockner nach einem der vorhergehenden Ansprüche,
**dadurch gekennzeichnet, dass** die dem Frischluftwärmetauscher zugeführte Frischluft aus der Umgebung mittels eines Gebläses (10) ansaugbar ist.

6. Trockner nach Anspruch 5, **dadurch gekennzeichnet,**
**dass** dem Gebläse ein Druckregler (50) nachgeschaltet ist.

## Claims

1. Dryer for a coating plant with
a) a dryer housing (1);
b) a plurality of dryer sections (30, 31, 32, 33) inside the dryer housing, in each of which air can be circulated by means of at least one fan (30);
c) a heating unit (2) which is common to the plurality of dryer sections and which produces a hot primary gas stream;
d) a fresh-air heat exchanger (3) which is connected downstream of the heating unit (2) and via which the air circulating in the dryer sections is heated by the primary gas;
wherein
e) the temperature of the air circulating in the different dryer sections can be individually adjusted;
f) the hot fresh air stream which is produced by the fresh air heat exchanger (3) can be introduced via a distributor conduit and a corresponding plurality of branch conduits into the different dryer sections;
g) an adjustable regulating valve is disposed in each branch conduit,
**characterised in that**
a regulating valve (54, 55) is connected in parallel with at least one regulating valve (21, 22), via which hot fresh air can be introduced into a dryer section (32, 33), via which valve (54, 55) cool fresh air can be introduced into the respective dryer section (32, 33) and which is controlled in the opposite direction such that the entire air volume which flows through the parallel-connected regulating valves (21, 22, 54, 55) remains constant.

2. Dryer according to Claim 1, **characterised in that** the heating unit (2) is a regenerative thermal afterburning device to which the excess air, which contains solvent, from the dryer housing (1) is supplied.

3. Dryer according to Claim 1, **characterised in that** the heating unit is a gas burner.

4. Dryer according to Claim 1, **characterised in that** the heating unit is a steam generator.

5. Dryer according to any one of the preceding Claims, **characterised in that** the fresh air which is supplied to the fresh-air heat exchanger can be sucked out of the environment by means of a fan (10).

6. Dryer according to Claim 5, **characterised in that** a pressure regulator (50) is connected downstream of the fan.

## Revendications

1. Séchoir pour une installation de peinture avec
a) un corps de séchoir (1) ;
b) une pluralité de sections de séchoir (30, 31, 32, 33) à l'intérieur du corps de séchoir, dans lesquelles respectivement de l'air peut être mis en circulation à l'aide d'au moins un ventilateur (30) ;
c) un groupe de chauffage (2) commun pour la pluralité de sections de séchoir, qui produit un flux de gaz primaire chaud ;
d) un échangeur de chaleur d'air extérieur (3) commun, branché à la suite du groupe de chauffage, via lequel l'air circulant dans les sections de séchoir est réchauffé par le gaz primaire ;
moyennant quoi
e) la température de l'air circulant dans les différentes sections de séchoir peut être paramétrée individuellement ;
f) le flux d'air extérieur chaud produit par l'échangeur de chaleur d'air extérieur peut être introduit via un conduit de distribution et une pluralité correspondante de conduits secondaires dans les différentes sections de séchoir ;
g) un clapet de régulation paramétrable est logé dans chaque conduit secondaire ;
**caractérisé en ce**
**qu'**au moins à un clapet de régulation (21, 22), via lequel de l'air extérieur chaud peut être introduit dans une section de séchoir (32, 33), est branché en parallèle un clapet de régulation (54, 55), via lequel de l'air extérieur frais peut être introduit dans la section respective de séchoir (32, 33) et qui est piloté à l'inverse, de telle sorte que le débit d'air total qui traverse les clapets de régulation (21, 22, 54, 55) branchés en parallèle reste constant.

2. Séchoir selon la revendication 1, **caractérisé en ce que** le groupe de chauffage (2) est un dispositif de post-combustion thermique avec régénération vers lequel est acheminé l'air excédentaire provenant du corps de séchoir (1) et contenant des solvants.

3. Séchoir selon la revendication 1, **caractérisé en ce que** le groupe de chauffage est un brûleur à gaz.

4. Séchoir selon la revendication 1, **caractérisé en ce que** le groupe de chauffage est une chaudière à vapeur.

5. Séchoir selon l'une des revendications précédentes, **caractérisé en ce que** l'air extérieur acheminé jusqu'à l'échangeur de chaleur d'air extérieur peut être aspiré de l'environnement au moyen d'un ventilateur (10).

6. Séchoir selon la revendication 5, **caractérisé en ce qu'**un régulateur de pression (50) est branché à la suite du ventilateur.
